# FASCICULE DE BREVET EUROPEEN

(11) **EP 1 090 575 B1**
(45) Date de publication et mention de la délivrance du brevet: **28.07.2004**
(21) Numéro de dépôt: 00402696.9
(22) Date de dépôt: 29.09.2000
(51) Int. Cl.: A47J 36/06, F16C 11/04, F24C 15/12

(54) **Articulation d'un couvercle pour appareil électroménager dont le poids est compensé**
Gelenk für den Deckel eines elektrischen Haushaltgeräts mit kompensiertem Gewicht
Hinge for cover for electrical household appliance with compensated weight

(30) Priorité: 08.10.1999 FR 9912575
(43) Date de publication de la demande: 11.04.2001
(73) Titulaire: Brandt Industries, 92500 Rueil Malmaison (FR)
(72) Inventeur: Schoenberger, Rémy, Thomson-CSF Propriete Intellec, 94117 Arcueil Cedex (FR); Ravallec, Nicolas, Thomson-CSF Propriete Intellec., 94117 Arcueil Cedex (FR)
(74) Mandataire: Stankoff, Hélène

(56) Documents cités:
- US-A- 2 335 328

## Description

L'invention concerne une articulation d'un couvercle dont le poids est compensé. Elle s'applique à tout type d'appareil électroménager équipé de ce type de couvercle, et dont le couvercle peut présenter des défauts de voilage, par exemple les couvercles en tôle peinte ou émaillée et dont le poids est compensé.

Certains modèles de cuisinières par exemple, sont équipés de ce type de couvercles. L'articulation de ces couvercles comprend un mécanisme de compensation du poids, permettant de maintenir le couvercle lorsqu'un utilisateur le fait passer de la position ouverte à la position fermée, ou d'en supporter le poids lorsque l'utilisateur soulève le couvercle. Le mécanisme de compensation comprend par exemple des mécanismes à ressort dont la mise en oeuvre est connue et qui seront décrits par la suite. Le couvercle est par exemple en verre, ou en tôle peinte ou émaillée.

Si les couvercles en verre présentent peu de défauts de fabrication, les couvercles en tôle émaillée présentent souvent des défauts de voilage. Ces défauts proviennent des contraintes résiduelles de l'emboutissage qui se libèrent lors de la phase d'émaillage, phase pendant laquelle le couvercle est soumis à de fortes températures. Dans les modèles d'appareils électroménagers équipés de couvercles dont le poids est compensé, ces défauts sont visibles et apparaissent à la jonction du couvercle et du bord supérieur avant de l'appareil électroménager. Ce défaut est illustré sur la figure 1. L'appareil électroménager 1, par exemple une cuisinière, est équipée d'un couvercle 2, par exemple en tôle émaillée, dont le poids est compensé. L'articulation du couvercle n'est pas représentée ici. Un défaut de voilage est visible à la jonction du couvercle 2 et du bord 3, correspondant dans cet exemple au bord avant de la plaque d'âtre de la cuisinière.

La seule solution aujourd'hui pour remédier à cette difficulté est de trier manuellement les couvercles et de jeter ceux qui présentent un défaut de voilage, ce qui génère d'importants rebuts.

La présente invention propose une articulation de couvercle dont le poids est compensé, telle que revendiquée dans la revendication 1.

L'invention permet ainsi l'utilisation de l'ensemble des couvercles, même ceux qui présentent un défaut de voilage. D'autres avantages et caractéristiques de l'invention apparaîtront à la lecture de la description qui suit, illustrée par les figures qui représentent :
- La figure 1, le schéma d'un appareil électroménager dont le couvercle présente un défaut de voilage (déjà décrite) ;
- La figure 2, une vue d'un exemple d'articulation de couvercle selon l'invention ;
- La figure 3, une coupe de la vue de la figure 2 ;
- La figure 4, un exemple de mise en oeuvre de l'invention ;
- la figure 5, une courbe donnant schématiquement en fonction de la nature du voilage à compenser, la position de l'appui local.

Sur ces figures, les éléments identiques sont indexés par les mêmes références.

La figure 2 représente une vue d'un exemple d'articulation de couvercle selon l'invention. Dans cet exemple, l'articulation 4 comprend une poutre rigide 5 sur laquelle est fixé le bord arrière 21 du couvercle 2, par exemple un couvercle en tôle émaillé. La poutre s'étend le long du bord arrière de l'appareil électroménager, par exemple une cuisinière. Elle est mobile en rotation autour d'un axe (noté OO' dans l'exemple de la figure 2), parallèle au bord arrière de l'appareil, de telle sorte à permettre l'ouverture et la fermeture du couvercle par un utilisateur. Selon l'invention, l'articulation comprend également un mécanisme de compensation du poids du couvercle, connu de l'état de l'art. Dans l'exemple de la figure 2, le mécanisme de compensation est formé de deux mécanismes à ressort 6 (un seul mécanisme est représenté) dont le fonctionnement est connu. Les mécanismes sont montés à chacune des deux extrémités de la poutre. Chaque mécanisme comprend par exemple une partie 61 qui vient se fixer dans une joue latérale de l'appareil (non représentée), une partie 62, s'engageant dans la poutre et un ressort 63. Un système de cames par exemple (non représenté) permet de comprimer le ressort lorsque l'utilisateur manoeuvre le couvercle du haut vers le bas, permettant ainsi de retenir le couvercle dans son mouvement. Lorsque l'utilisateur soulève le couvercle, le ressort au contraire se détend, aidant à supporter le poids du couvercle.

L'articulation selon l'invention comprend en outre un appui local supplémentaire du couvercle 2 sur la poutre 4. Cet appui permet d'appliquer ponctuellement un couple résistant, ce qui, en fonction de la position de cet appui supplémentaire, permet de vriller le couvercle pour compenser un éventuel voilage. Dans l'exemple de la figure 2, l'appui local supplémentaire est obtenu au moyen d'une pièce intermédiaire 7 interposée entre le couvercle 2 et la poutre 5. Avantageusement, cette pièce est mobile le long de la poutre, permettant ainsi d'ajuster la position de l'appui local supplémentaire du couvercle sur la poutre en fonction de la nature du voilage, c'est à dire sa position (à gauche ou à droite du couvercle) et son amplitude. Selon une variante, on peut aussi rendre cette pièce accessible à l'utilisateur de l'appareil électroménager, pour qu'il puisse lui-même ajuster la position de l'appui local en fonction de la nature du voilage, si celle-ci évolue au cours du temps.

Dans l'exemple de la figure 2, la poutre 5 comprend un corps cylindrique 51 et des rails (52, 53, 54) s'étendant sur la longueur de la poutre, et formant des bandes de contact entre le couvercle 2 et la poutre. Une coupe de la poutre 5 est présentée sur la figure 3. Dans cet exemple, le bord arrière 21 du couvercle est fixé au rail 52 positionné à l'arrière de la poutre et qui forme la bande de fixation. Les deux autres rails 53 et 54 forment deux bandes de contact longilignes sur lesquelles le couvercle s'appuie. Avantageusement, l'appui local supplémentaire est obtenu au moyen d'une surépaisseur locale entre la poutre et le couvercle, à proximité de la bande de contact la plus proche de l'avant du couvercle. En effet, si l'appui supplémentaire est réalisé vers l'arrière de la poutre, où se trouve la bande de fixation, le couple résistant à appliquer sera nettement plus important et l'émail de la tôle formant le couvercle risque de s'abîmer.

Dans l'exemple des figures 2 et 3, la pièce intermédiaire est formée d'un patin logé entre les deux rails 53 et 54, le rail 54 formant la bande de contact entre le couvercle et la poutre la plus proche de l'avant du couvercle. Comme cela apparaît sur la figure 3, le patin 7 présente une surépaisseur 71 à proximité de la bande de contact 54, ce qui constitue l'appui local supplémentaire du couvercle sur la poutre. La déposante a montré qu'une surépaisseur d'environ 0,5 mm permettait de compenser un voilage de 15 mm. Avantageusement, le patin peut coulisser le long de la poutre, permettant ainsi de régler sa position en fonction de la nature du voilage.

Les figures 4A et 4B montrent l'effet de l'interposition d'un appui local supplémentaire du couvercle sur la poutre, par exemple au moyen d'une pièce supplémentaire formé d'un patin 7. Un appui supplémentaire à droite permet, comme cela apparaît sur la figure 4A, de vriller le couvercle 2 vers la droite, et donc de compenser un voilage situé à gauche. Inversement, un appui supplémentaire à gauche permet, comme cela apparaît sur la figure 4B, de vriller le couvercle 2 vers la gauche, et donc de compenser un voilage situé à droite. Ainsi, lorsqu'un voilage est visible, couvercle fermé, à gauche du couvercle (vue de face), le patin est placé vers la droite de la poutre et inversement, lorsqu'un voilage est visible à droite du couvercle, le patin est placé vers la gauche de la poutre. D'autre part, plus l'amplitude du voilage est grande, plus on doit positionner le patin aux extrémités de la poutre.

La figure 5 illustre selon une courbe schématique l'amplitude du voilage compensé en fonction de la position de la pièce intermédiaire. Si le couvercle ne présente aucun voilage, il suffit de positionner le patin vers le centre de la poutre (abscisse 0, sur la figure 5). Si un voilage est visible à droite, le patin doit être positionné à gauche par rapport au centre (courbe C1), et si un voilage est visible à gauche, le patin doit être positionné à droite par rapport au centre (courbe C2). Cette courbe fait apparaître que plus l'amplitude du voilage est grande, plus le patin doit être positionné loin du centre, la relation étant sensiblement linéaire.

Bien entendu, la forme de la pièce intermédiaire 7 n'est pas limitée à celle d'un patin. De nombreuses formes peuvent convenir du moment qu'elles permettent de former un appui local supplémentaire du couvercle sur la poutre, et cela, avantageusement, le plus possible vers l'avant du couvercle. Par exemple, selon une variante (non représentée), la pièce intermédiaire peut être formée d'un cavalier à cheval sur un rail formant la bande de contact entre le couvercle et la poutre la plus proche de l'avant du couvercle tel qu'il a été décrit sur les figures 2 et 3 (rail 54). Ce cavalier coulisse le long du rail, permettant d'ajuster sa position en fonction de la nature du voilage. La surépaisseur au niveau du rail, typiquement quelques fractions de millimètres, permet de réaliser l'appui local supplémentaire. Cette variante permet de rendre la pièce intermédiaire accessible à l'utilisateur en prévoyant une patte sur le cavalier qui sera accessible vers l'avant du rail 54, à la jonction entre la poutre et le couvercle.

Une telle pièce intermédiaire est réalisée avantageusement dans un matériau qui ne flue pas au cours du temps, c'est à dire qui se déforme peu. Par exemple, la pièce peut être réalisée en aluminium, qui présente une dureté adaptée ainsi qu'une bonne tenue en température.

Selon une variante, l'ajout d'une pièce intermédiaire dans l'articulation du couvercle peut être évité, par exemple au moyen d'une surépaisseur locale de la poutre 5 qui permet de former l'appui local supplémentaire. L'articulation du couvercle est encore simplifiée puisqu'il n'y a pas de pièce à rajouter, ni à positionner. En revanche, dans cette variante, il n'est pas possible de régler la position de l'appui local en fonction de la nature du voilage. Cependant, sur une série de couvercles, il peut apparaître une loi statistique sur la position et l'amplitude du voilage. La surépaisseur de la poutre permettra alors de compenser le défaut de ces couvercles dans une grande majorité des cas.

Bien entendu, l'articulation du couvercle selon l'invention n'est pas limitée aux exemples décrits précédemment. En particulier, l'appui local supplémentaire du couvercle sur la poutre peut être de forme quelconque du moment qu'il introduit ponctuellement un couple résistant sur le couvercle, permettant de compenser un éventuel voilage de ce dernier.

## Revendications

1. Articulation (4) d'un couvercle (2) pour appareil électroménager et dont le poids est compensé, comprenant une poutre rigide (5) sur laquelle est fixé le bord arrière (21) du couvercle, la poutre (5) s'étendant le long du bord arrière (21) de l'appareil, et étant mobile en rotation autour d'un axe (00') sensiblement parallèle audit bord arrière de l'appareil de telle sorte à permettre l'ouverture et la fermeture du couvercle (2); et comprenant également un mécanisme de compensation (6) du poids du couvercle (2), l'articulation (4) étant **caractérisée en ce qu'**elle comprend en outre un appui local supplémentaire. obtenu au moyen d'une pièce intermédiaire (7) (7) interposée entre ledit couvercle (2) et ladite poutre (5); ladite pièce intermédiaire (7) étant mobile le long de la poutre (5), permettant ainsi d'ajuster la position de l'appui local supplémentaire du couvercle (2) sur la poutre (5) en fonction de la nature du voilage.

2. Articulation selon la revendication 1, **caractérisée en ce que** la pièce intermédiaire (7) est accessible à un utilisateur de la cuisinière, lui permettant d'ajuster lui-même la position dudit appui local.

3. Articulation selon l'une des revendications 1 ou 2, **caractérisée en ce que** ladite pièce (7) est en aluminium.

4. Articulation selon l'une des revendications précédentes, **caractérisé en ce que** l'appui local est obtenu au moyen d'une surépaisseur (71) locale entre la poutre (5) et le couvercle (2), à proximité d'une bande de contact entre la poutre (5) et le couvercle (2), ladite bande s'étendant le long de la poutre (5), et constituant la bande de contact entre la poutre (5) et le couvercle (2) la plus proche de l'avant du couvercle (2).

5. Articulation selon la revendication 4, **caractérisée en ce que** la poutre (5) comportant des rails (52, 53, 54) s'étendant sur sa longueur et formant des bandes de contact entre le couvercle et la poutre, l'appui local est obtenu au moyen d'une pièce intermédiaire (7) formé d'un patin logé entre deux rails dont l'un (54) forme la bande de contact la plus proche de l'avant du couvercle (2), ledit patin pouvant coulisser le long de la poutre (5), et présentant une surépaisseur (71) du côté de ladite bande de contact.

6. Articulation selon la revendication 4, **caractérisée en ce que** la poutre (5) comportant des rails (52, 53, 54) s'étendant sur sa longueur et formant des bandes de contact entre le couvercle (2) et la poutre (5), l'appui local est obtenu au moyen d'une pièce intermédiaire (7) formé d'un cavalier à cheval sur le rail formant la bande de contact la plus proche de l'avant du couvercle (2), ledit cavalier pouvant coulisser le long dudit rail.

## Patentansprüche

1. Gelenk (4) eines Deckels (2) für ein elektrisches Haushaltsgerät, bei welchem das Gewicht kompensiert ist, mit einem starren Balken (5), auf dem der hintere Rand (21) des Deckels fixiert ist, wobei sich der Balken (5) entlang des hinteren Randes (21) des Geräts erstreckt und um eine Achse (00') herum drehbar ist, welche im wesentlichen parallel zum hinteren Rand des Geräts ist, derart, daß das Öffnen und Schließen des Deckels (2) möglich ist, und mit einem Mechanismus zur Kompensation (6) des Gewichts des Deckels (2), wobei das Gelenk (4) **dadurch gekennzeichnet ist, daß** es außerdem eine lokale zusätzliche Auflage aufweist, die mit Hilfe eines Zwischenstücks (7) erreicht wird, welches zwischen dem Deckel (2) und dem Balken (5) eingesetzt ist, wobei das Zwischenstück (7) entlang des Balkens (5) beweglich ist, was folglich erlaubt, die Position der lokalen zusätzlichen Auflage des Deckels (2) auf dem Balken (5) entsprechend der Art der Verwindung anzupassen.

2. Gelenk nach Anspruch 1, **dadurch gekennzeichnet, daß** das Zwischenstück (7) dem Benutzer des Herdes zugänglich ist, was ihm ermöglicht, selbst die Position der lokalen Auflage anzupassen.

3. Gelenk nach einem der Ansprüche 1 oder 2, **dadurch gekennzeichnet, daß** das Stück (7) aus Aluminium ist.

4. Gelenk nach einem der vorhergehenden Ansprüche, **dadurch gekennzeichnet, daß** die lokale Auflage mittels einer lokalen Überdicke (71) zwischen dem Balken (5) und dem Deckel (2) in der Nähe eines Kontaktstreifens zwischen dem Balken (5) und dem Deckel (2) erreicht wird, wobei sich der Streifen entlang des Balkens (5) erstreckt und denjenigen Kontaktstreifen zwischen dem Balken (5) und dem Deckel (2) bildet, welcher sich am nächsten zur Vorderseite des Deckels (2) befindet.

5. Gelenk nach Anspruch 4, **dadurch gekennzeichnet, daß** der Balken (5) Schienen (52, 53, 54) aufweist, welche sich über seine Länge erstrecken und Kontaktstreifen zwischen dem Deckel und dem Balken bilden, wobei die lokale Auflage mittels eines Zwischenstücks (7) erreicht wird, welches als zwischen zwei Schienen liegende Gleitbacke ausgebildet ist, von denen eine (54) den Kontaktstreifen bildet, welcher sich am nächsten zur Vorderseite des Deckels (2) befindet, wobei die Gleitbacke entlang des Balkens (5) gleiten kann und eine Überdicke (71) auf der Seite des Kontaktstreifens aufweist.

6. Gelenk nach Anspruch 4, **dadurch gekennzeichnet, daß** der Balken (5) Schienen (52, 53, 54) aufweist, welche sich über seine Länge erstrecken und Kontaktstreifen zwischen dem Deckel (2) und dem Balken (5) bilden, wobei die lokale Auflage mittels eines Zwischenstücks (7) erreicht wird, welches als Reiter auf der Schiene ausgebildet ist und den Kontaktstreifen bildet, der sich am nächsten zur Vorderseite des Deckels (2) befindet, wobei der Reiter entlang der Schiene gleiten kann.

## Claims

1. Hinge (4) for a lid (2) for a domestic electrical appliance, whose weight is compensated, comprising a rigid beam (5) on which the rear edge (21) of the lid is fixed, the beam (5) extending along the rear edge (21) of the appliance and being able to move in rotation about an axis (00') substantially parallel to the said rear edge of the appliance so as to allow the opening and closing of the lid (2), and also comprising a mechanism (6) for compensating for the weight of the lid (2), the hinge (4) being **characterised in that** it also comprises an additional local abutment obtained by means of an intermediate piece (7) interposed between the said lid (2) and the said beam (5), the said intermediate piece (7) being able to move along the beam (5), thus making it possible to adjust the position of the additional local abutment of the lid (2) on the beam (5) according to the nature of the warping.

2. Hinge according to Claim 1, **characterised in that** the intermediate piece (7) is accessible to a user of the cooking pot, enabling him to adjust the position of the said local abutment himself.

3. Hinge according to one of Claims 1 or 2, **characterised in that** the said piece (7) is made from aluminium.

4. Hinge according to one of the preceding claims, **characterised in that** the local abutment is obtained by means of a local protrusion (71) between the beam (5) and the lid (2), close to a contact strip between the beam (5) and the lid (2), the said strip extending along the beam (5) and constituting the contact strip between the beam (5) and the lid (2) closest to the front of the lid (2).

5. Hinge according to Claim 4, **characterised in that**, the beam (5) comprising rails (52, 53, 54) extending over its length and forming contact strips between the lid and the beam, the local abutment is obtained by means of an intermediate piece (7) formed from a shoe housed between two rails, one (54) of which forms the contact strip closest to the front of the lid (2), the said shoe being able to slide along the beam (5) and having a protrusion (71) on the same side as the said contact strip.

6. Hinge according to Claim 4, **characterised in that**, the beam (5) comprising rails (52, 53, 54) extending over its width and forming contact strips between the lid (2) and the beam (5), the local abutment is obtained by means of an intermediate piece (7) formed by a rider straddling the rail forming the contact strip closest to the front of the lid (2), the said rider being able to slide along the said rail.
